# EUROPÄISCHE PATENTSCHRIFT

(11) **EP 2 827 076 B1**
(45) Veröffentlichungstag und Bekanntmachung des Hinweises auf die Patenterteilung: **12.09.2018**
(21) Anmeldenummer: 13176704.8
(22) Anmeldetag: 16.07.2013
(51) Int. Cl.: F24F 13/24, F01N 1/10, F04D 29/66, F24F 7/06

(54) **Lüftungsbauteil**
Ventilation component
Composant d'aération

(43) Veröffentlichungstag der Anmeldung: 21.01.2015
(73) Patentinhaber: TROX GmbH, 47506 Neukirchen-Vluyn (DE)
(72) Erfinder: Hampel, Jochen, 47506 Neukirchen-Vluyn (DE); Wolters, Thomas, 41812 Erkelenz (DE)
(74) Vertreter: Dr. Stark & Partner Patentanwälte mbB

(56) Entgegenhaltungen:
- EP-A1- 2 484 981
- ES-A1- 2 394 332
- FR-A1- 2 505 416
- US-A1- 2001 011 007

## Beschreibung

Die Erfindung betrifft ein Lüftungsbauteil, umfassend ein kanalförmiges Gehäuse mit umlaufend angeordneten Gehäusewandungen von vorzugsweise rechteckigem bzw. quadratischem Querschnitt, wobei in dem Gehäuse zumindest ein Ventilator, nämlich ein Radialventilator, mit einer zur Schalldämpfung in Strömungsrichtung gesehen hinter dem Ventilator angeordneten Kulisse, wobei der Bereich zwischen den Längs- und/oder Queraußenabmessungen der Kulisse zumindest bereichsweise, vorzugsweise vollständig, mit dem Schallabsorptionsmaterial gefüllt ist, wobei die Kulisse in einem Abstand zu den Gehäusewandungen angeordnet ist und somit die Kulisse allseitig von einem umlaufenden Freiraum zum Strömen des Gases umgeben ist, so dass die Kulisse allseitig von dem strömenden Gas umströmbar ist.

Kulissen arbeiten nach dem Absorptionsprinzip bzw. nach dem Absorptionsresonanzprinzip bzw. nach dem Resonanzprinzip. Die Kulissen sind üblicherweise mit ihrer Oberseite und ihrer Unterseite mit der Innenseite eines Kulissenrahmens oder des Gehäuses in Kontakt. Damit kann die Schallenergie über die beiden parallel zur Strömungsrichtung ausgerichteten Seitenflächen in die betreffende Kulisse eindringen. Als Nachteil bei bisher bekannten Lüftungsbauteilen erweist sich, dass diese trotz der in Strömungsrichtung gesehen hinter dem Ventilator angeordneten Kulisse, die mit einem Schallabsorptionsmaterial gefüllt ist, eine hohe Geräuschentwicklung aufweisen, was insbesondere bei dezentral eingesetzten Geräten unerwünscht ist.
Aus der FR 2 505 416 ist eine Belüftungsanlage bekannt. Die US 2001/0011007 A1 beschreibt eine Lüftereinheit in Form einer Säule. ES 2 394 332 A1 offenbart ein Lüftungsbauteil mit den Merkmalen des Oberbegriffs von Anspruch 1.

Aufgabe der Erfindung ist es, die vorgenannten Nachteile zu vermeiden und ein Lüftungsbauteil anzugeben, dem eine verbesserte Schalldämpfung zukommt.

Diese Aufgabe wird durch ein Lüftungsbauteil mit den Merkmalen von Anspruch 1 gelöst. Bevorzugte Ausführungsformen sind in den abhängigen Ansprüche beschrieben. Dabei ist in dem dem Ventilator in Strömungsrichtung gesehen vorgelagerten Bereich der Gehäusewandungen zumindest ein umlaufendes, vorzugsweise direkt an den Gehäusewandungen vorgesehenes, zumindest einen, insbesondere mittigen, Strömungskanal freilassendes, Schalldämm- und/oder Schalldämpfungsmaterial vorgesehen. Bei dem erfindungsgemäßen Lüftungsbauteil erfolgt eine Schalldämpfung sowohl in Strömungsrichtung gesehen als auch entgegen die Strömungsrichtung gesehen, so dass die von dem Ventilator in beide Richtungen ausgehenden Schallemissionen gedämpft werden können. Damit kommen dem Lüftungsbauteil nur geringe Schallemissionen zu, so dass sich das Lüftungsgerät insbesondere als dezentrales Gerät oder zur Verwendung innerhalb eines dezentralen Lüftungsgerätes eignet. Aufgrund der erfindungsgemäßen Ausgestaltung entstehen nur geringe Druckverluste in Strömungsrichtung, so dass die Ventilator-Kennlinie dp=f(Vol) nur geringfügig beeinflusst wird.

Jede Kulisse und/oder das Schalldämm- und/oder Schalldämpfungsmaterial besteht(bestehen) vorzugsweise aus einem porösen Material, wie beispielsweise Mineralwolle oder Glaswolle. Das Gehäuse und damit die Gehäusewandungen des Lüftungsbauteils können beispielsweise aus einem expandierten Polypropylen (EPP) bestehen. Die Kulisse kann beispielsweise so in dem Gehäuse angeordnet sein, dass die Kulisse einen Abstand zu der angrenzenden Innenwandung des Gehäuses hat, der insbesondere jeweils 5 % bis 10 % von der entsprechenden Innenabmessung des Gehäuses beträgt. Die Ventilatoren sind vorzugsweise als Radialventilatoren mit rückwärts gekrümmten Schaufeln ausgebildet. Der Durchmesser des Ventilators liegt vorzugsweise zwischen 130 mm und 280 mm, insbesondere bei etwa 200 mm.

Zumindest einem Ventilator kann in Strömungsrichtung gesehen eine Blende vorgelagert sein, wobei die Blende eine Öffnung für den Durchtritt des strömenden Mediums zum Ansaugbereich des Ventilators aufweist. Bei einer solchen Ausgestaltung ist die Blende zwischen der Abströmseite des Schalldämm- und/oder Schalldämpfungsmaterials und dem Ventilator angeordnet.

Wenigstens ein Schalldämm- und/oder Schalldämpfungsmaterial kann zumindest eine den Strömungskanal begrenzende Innenfläche und eine der Innenseite des Gehäuses zugewandte Außenfläche aufweisen, und die Außenfläche des Schalldämm- und/oder Schalldämpfungsmaterials können an der Innenseite des Gehäuses anliegen oder unter Bildung eines Spaltes s von der Innenseite des Gehäuses beabstandet sein. Sofern ein Spalt vorgesehen ist, beträgt die Breite des Spaltes s etwa zwischen 1/10 und 1/5 der Materialstärke des diesen Spalt seitlich begrenzenden Schalldämm- und/oder Schalldämpfungsmaterials.

Das abströmseitige Ende wenigstens eines Schalldämm- und/oder Schalldämpfungsmaterials kann an der Anströmseite der Blende anliegen oder unter Bildung eines Spaltes a von der Anströmseite der Blende beabstandet sein. Bei einer direkten Anordnung kommt dem Lüftungsbauteil eine besonders kurze Gehäuselänge zu, so dass das Lüftungsbauteil auch bei geringen Platzverhältnissen einsetzbar ist.

Der Querschnitt wenigstens eines Schalldämm- und/oder Schalldämpfungsmaterials kann als umlaufend einteiliges Element ausgebildet sein. Bei einer solchen Ausgestaltung wird das Element als Ganzes beispielsweise durch ein freies Ende des Gehäuses in das Gehäuse hineingeschoben.

Alternativ kann der Querschnitt wenigstens eines Schalldämm- und/oder Schalldämpfungsmaterials aus zumindest zwei, vorzugsweise aus vier, Teilelementen bestehen. Sofern das Gehäuse beispielsweise einen viereckigen Querschnitt aufweist, können die einzelnen Elemente randseitig um 45° abgeschrägt sein. Im eingesetzten Zustand bilden die vier Teilelemente ein umlaufend geschlossenes ringähnliches Element. Selbstverständlich sind auch andere Ausgestaltungen möglich. So können beispielsweise zwei Teilelemente eingesetzt werden, die die Form eines "L" oder eines "U" haben. Selbstverständlich können aneinander angrenzende Elemente auch stumpf gegeneinander stoßen.

Der Querschnitt wenigstens eines Strömungskanals kann in Strömungsrichtung gesehen entweder konstant sein oder aber sich, insbesondere kontinuierlich, verringern.

Der Querschnitt wenigstens eines Strömungskanals kann zumindest im Bereich der Anströmseite A, vorzugsweise auf der ganzen Länge zwischen der Anströmseite A und der Abströmseite B, rund oder viereckig ausgebildet sein.

Der Querschnitt wenigstens eines Strömungskanals kann zumindest im Bereich der Abströmseite B, vorzugsweise auf der ganzen Länge zwischen der Anströmseite A und der Abströmseite B, rund oder viereckig ausgebildet sein.

Es ist aber auch möglich, dass der Querschnitt wenigstens eines Strömungskanals in Strömungsrichtung gesehen von einem viereckigen Querschnitt im Bereich der Anströmseite A in einen runden Querschnitt im Bereich der Abströmseite übergeht.

Zwischen der Abströmseite der Blende und dem Ventilator kann eine trichterförmig zulaufende, insbesondere in Strömungsrichtung gesehen trichterförmig zulaufende, Einlaufdüse vorgesehen sein.

Es bietet sich an, wenn die engste Stelle des Querschnittes wenigstens eines Strömungskanals im Bereich der Abströmseite B nicht kleiner ist als der Einlaufdurchmesser der Einlaufdüse.

Dabei kann die engste Stelle des Querschnittes wenigstens eines Strömungskanals im Bereich der Abströmseite B nicht kleiner sein als der Durchmesser der Öffnung in der Blende.

Ferner kann sich der Rand der engsten Stelle des Querschnittes wenigstens eines Strömungskanals im Bereich der Abströmseite B unmittelbar an den Rand der Öffnung in der Blende bzw. den Einlaufdurchmesser der Einlaufdüse anschließen und insbesondere auf diesem aufliegen.

Das Schalldämm- und/oder Schalldämpfungsmaterial kann anströmseitig einen runden oder abgeschrägten Übergang zur Innenfläche aufweisen.

Der anströmseitige Rand der Öffnung in der Blende kann abgerundet oder abgeschrägt ausgebildet sein.

Das Lüftungsbauteil kann mit zumindest einem weiteren Lüftungsbauteil in einem gemeinsamen Gesamtgehäuse vorgesehen sein, wobei zumindest zwei Lüftungsbauteile, vorzugsweise alle Lüftungsbauteile, in Strömungsrichtung gesehen nebeneinander und/oder übereinander angeordnet sind. Die Lüftungsbauteile können beliebig nebeneinander und/oder übereinander angeordnet sein. Auch eine seitlich versetzte Anordnung ist möglich. Die verschiedenen Lüftungsbauteile werden in das Gesamtgehäuse beispielsweise durch Einschieben, eingesetzt, so dass sich die Gehäuse zweier benachbarter Lüftungsbauteile berühren. Es ist aber auch durchaus möglich, dass in dem Gesamtgehäuse zusätzlich eine unterstützende Konstruktion vorgesehen ist, die beispielsweise die einzelnen Lüftungsbauteile oder auch noch weitere Bauteile wie z. B. Filter oder Wärmeübertrager trägt. Durch die Anordnung mehrerer Lüftungsbauteile in einem Gesamtgehäuse wird ein Mehrfaches des Luftvolumenstromdurchsatzes im Vergleich zu einem einzelnen Lüftungsbauteil erzielt.

Es bietet sich an, wenn zumindest eine Kulisse in einer ersten Richtung und/oder einer zu der ersten Richtung orthogonalen zweiten Richtung zentriert in dem Gehäuse angeordnet ist.

Zumindest eine Kulisse kann als Block, insbesondere in Form eines Quaders, ausgebildet sein.

Die Abmessungen bei zumindest einer Kulisse können in Strömungsrichtung gesehen konstant bleiben und damit die Breite des Freiraums in Strömungsrichtung konstant sein.

Alternativ können sich die Abmessungen bei zumindest einer Kulisse in Strömungsrichtung gesehen, insbesondere stufenartig, vergrößern und damit die Breite des Freiraums in Strömungsrichtung gesehen abnehmen.

Die Abmessungen können sich bei zumindest einer Kulisse in Strömungsrichtung gesehen aber auch verringern und damit die Breite des Freiraums in Strömungsrichtung gesehen zunehmen. Dabei können sich die Abmessungen bei zumindest einer Kulisse in Strömungsrichtung gesehen diskontinuierlich, insbesondere stufenartig, verringern und damit die Breite des Freiraums in Strömungsrichtung gesehen zunehmen.

Die Abmessungen können sich bei zumindest einer Kulisse in Strömungsrichtung gesehen insbesondere kontinuierlich verringern und damit kann die Breite des Freiraums in Strömungsrichtung gesehen zunehmen.

Zumindest eine Kulisse kann auf der dem Ventilator zugewandten Anströmseite eine Ausnehmung zur Aufnahme eines Teils des Ventilators, insbesondere des Antriebsmotors, aufweisen.

Zumindest eine Kulisse kann einen viereckigen, insbesondere rechteckigen, Querschnitt mit vier, insbesondere parallel zu dem Gehäuse ausgerichteten, Außenseiten aufweisen.

Bei zumindest einer Kulisse kann der Übergangsbereich von zwei angrenzenden Außenseiten angefasst oder abgerundet sein.

Im Folgenden werden in den Zeichnungen dargestellte Ausführungsbeispiele der Erfindung erläutert. Es zeigen:
- Fig. 1: einen Schnitt durch das Detail "X" aus Fig. 2,
- Fig. 2: einen Schnitt durch ein Gesamtgehäuse mit drei darin nebeneinander angeordneten Lüftungsbauteilen,
- Fig. 3: eine schräge Ansicht auf ein Lüftungsbauteil,
- Fig. 4: eine schräge Ansicht auf drei nebeneinander angeordnete Lüftungsbauteile,
- Fig. 5: den Gegenstand nach Fig. 4 im leicht beabstandeten Zustand der nebeneinander angeordneten Lüftungsbauteile,
- Fig. 6: vier Lüftungsbauteile, wobei jeweils zwei nebeneinander und zwei übereinander angeordnet sind,
- Fig. 7: den Gegenstand nach Fig. 6 im leicht beabstandeten Zustand der neben- und übereinander angeordneten Lüftungsbauteile,
- Fig. 8: eine alternative Anordnung von vier Lüftungsbauteilen und
- Fig. 9: den Gegenstand nach Fig. 8 im leicht beabstandeten Zustand der neben- und übereinander angeordneten Lüftungsbauteile.

In allen Figuren werden für gleiche bzw. gleichartige Bauteile übereinstimmende Bezugszeichen verwendet.

In Fig. 1 ist ein einzelnes Lüftungsbauteil 1 im Schnitt in einem lediglich angedeuteten Gesamtgehäuse 14 dargestellt, das ein kanalförmiges Gehäuse mit umlaufend angeordneten Gehäusewandungen 2 mit einem rechteckigen Querschnitt aufweist. In dem Gehäuse ist ein als Radialventilator 3 ausgebildeter Ventilator angeordnet. In der Praxis liegt die Gehäusewandung 2 an dem Gesamtgehäuse 14 an oder ein eventuell bestehender Zwischenraum ist abgedichtet.

In dem dem Radialventilator 3 in Strömungsrichtung 4 gesehen vorgelagerten Bereich ist ein Schalldämm- und/oder Schalldämpfungsmaterial 5 vorgesehen. Das Schalldämm- und/oder Schalldämpfungsmaterial 5 weist eine einen Strömungskanal 6 begrenzende Innenfläche 7 und eine der Innenseite des Gehäuses zugewandte Außenfläche 8 auf.

In dem dargestellten Ausführungsbeispiel liegt das Schalldämm- und/oder Schalldämpfungsmaterial 5 mit seinen Außenflächen 8 direkt an den Gehäusewandungen 2 an. Das Schalldämm- und/oder Schalldämpfungsmaterial 5 bildet den Strömungskanal 6, der sich in dem dargestellten Ausführungsbeispiel von der Anströmseite A zur Abströmseite B kontinuierlich verringert und einen runden Querschnitt aufweist.

Das abströmseitige Ende, d. h. die Abströmseite B, des Schalldämm- und/oder Schalldämpfungsmaterials 5 liegt an der Anströmseite einer Blende 9 an, die eine Öffnung 10 für den Durchtritt des strömenden Mediums in Strömungsrichtung 4 zum Ansaugbereich des Radialventilators 3 aufweist. An der Abströmseite der Öffnung der Blende 9 ist eine trichterförmig zulaufende Einlaufdüse 11 angeformt. Die engste Stelle des Querschnittes des Strömungskanals 6 im Bereich der Abströmseite B ist größer als die Öffnung 10 in der Blende 9.

In Strömungsrichtung 4 gesehen hinter dem Radialventilator 3 ist eine Kulisse 12 angeordnet, wobei die Kulisse 12 sowohl zwischen ihren vier Längsaußenabmessungen als auch zwischen ihren beiden Queraußenabmessungen mit einem Schalldämpfungsmaterial gefüllt ist.

Die Kulisse 12 ist in einem Abstand zu den Gehäusewandungen 2 angeordnet, so dass damit die Kulisse 12 allseitig von einem umlaufenden Freiraum 13 zum Strömen des Gases umgeben wird. Die Kulisse 12 wird damit allseitig umströmt. In dem dargestellten Beispiel ist die Kulisse 12 als Block in Form eines Quaders ausgebildet. Die Breite des Freiraums 13 bleibt in Strömungsrichtung 4 gesehen konstant.

In Fig. 2 ist ein Gesamtgehäuse 14 mit drei nebeneinander angeordneten Lüftungsbauteilen 1 dargestellt. Die Lüftungsbauteile 1 saugen aus einem gemeinsamen ersten Luftraum 15, in dem in dem dargestellten Beispiel ein Filter 16 angeordnet ist, an und blasen in einen zweiten gemeinsamen Luftraum 17 aus. Das Gesamtgehäuse 14 weist insgesamt drei, in den ersten Luftraum 15 einmündende Einlässe 18 und drei aus dem zweiten Luftraum 17 herausmündende Auslässe 19 auf.

In den Fig. 3 bis 9 sind unterschiedliche Anordnungen von erfindungsgemäßen Lüftungsbauteilen 1 innerhalb nicht dargestellter Gesamtgehäuse dargestellt. Wie insbesondere die Fig. 5, 7 und 9 zeigen, in denen die Lüftungsbauteile 1 ausschließlich zum Zwecke der besseren Verdeutlichung leicht beabstandet angeordnet dargestellt sind, berühren sich benachbarte Lüftungsbauteile 1 mit ihren jeweiligen Gehäusewandungen 2.

In den Fig. 8 und 9 ist eine versetzte Anordnung von Lüftungsbauteilen 1 dargestellt. Es liegt auf der Hand, dass beliebig viele Lüftungsbauteile 1 in unterschiedlicher Anordnung in Abhängigkeit von dem Querschnitt des betreffenden Gesamtgehäuses kombiniert werden können.

## Patentansprüche

1. Lüftungsbauteil (1), umfassend ein kanalförmiges Gehäuse mit umlaufend angeordneten Gehäusewandungen (2) von vorzugsweise rechteckigem bzw. quadratischem Querschnitt, wobei in dem Gehäuse zumindest ein Radialventilator (3) angeordnet ist, wobei in dem dem Radialventilator (3) in Strömungsrichtung (4) gesehen vorgelagerten Bereich der Gehäusewandungen (2) zumindest ein umlaufendes, vorzugsweise direkt an den Gehäusewandungen (2) vorgesehenes, zumindest einen, insbesondere mittigen, Strömungskanal (6) freilassendes, Schalldämm- und/ oder Schalldämpfungsmaterial (5) vorgesehen ist, **dadurch gekennzeichnet, dass** der Radialventilator (3) eine zur Schalldämpfung in Strömungsrichtung (4) gesehen hinter dem Radialventilator (3) angeordnete Kulisse (12) aufweist, wobei der Bereich zwischen den Längs- und/oder Queraußenabmessungen der Kulisse (12) zumindest bereichsweise, vorzugsweise vollständig, mit Schallabsorptionsmaterial gefüllt ist, wobei die Kulisse (12) in einem Abstand zu den Gehäusewandungen (2) angeordnet ist und somit die Kulisse (12) allseitig von einem umlaufenden Freiraum (13) zum Strömen des Gases umgeben ist, so dass die Kulisse (12) allseitig von dem strömenden Gas umströmbar ist.

2. Lüftungsbauteil (1) nach dem vorhergehenden Anspruch, **dadurch gekennzeichnet, dass** zumindest einem Radialventilator (5) in Strömungsrichtung (4) gesehen eine Blende (9) vorgelagert ist, wobei die Blende (9) eine Öffnung (10) für den Durchtritt des strömenden Mediums zum Ansaugbereich des Ventilators aufweist.

3. Lüftungsbauteil (1) nach einem der vorhergehenden Ansprüche, **dadurch gekennzeichnet, dass** wenigstens ein Schalldämm- und/oder Schalldämpfungsmaterial (5) zumindest eine den Strömungskanal (6) begrenzende Innenfläche (7) und eine der Innenseite des Gehäuses zugewandte Außenfläche (8) aufweist und die Außenfläche (8) des Schalldämm- und/oder Schalldämpfungsmaterials (5) an der Innenseite des Gehäuses anliegt oder unter Bildung eines Spalt (s) von der Innenseite des Gehäuses beabstandet ist.

4. Lüftungsbauteil (1) nach einem der Ansprüche 2 oder 3, **dadurch gekennzeichnet, dass** das abströmseitige Ende wenigstens eines Schalldämm- und/oder Schalldämpfungsmaterials (5) an der Anströmseite (A) der Blende (9) anliegt oder unter Bildung eines Spaltes (a) von der Anströmseite der Blende (9) beabstandet ist.

5. Lüftungsbauteil (1) nach einem der vorhergehenden Ansprüche, **dadurch gekennzeichnet, dass** der Querschnitt wenigstens eines Schalldämm- und/oder Schalldämpfungsmaterials (5) als umlaufend einteiliges Element ausgebildet ist.

6. Lüftungsbauteil (1) nach einem der Ansprüche 1 bis 4, **dadurch gekennzeichnet, dass** der Querschnitt wenigstens eines Schalldämm- und/oder Schalldämpfungsmaterials (5) aus zumindest zwei, vorzugsweise aus vier, Teilelementen besteht.

7. Lüftungsbauteil (1) nach einem der vorhergehenden Ansprüche, **dadurch gekennzeichnet, dass** der Querschnitt wenigstens eines Strömungskanals (6) in Strömungsrichtung (4) gesehen entweder konstant ist oder aber sich, insbesondere kontinuierlich, verringert.

8. Lüftungsbauteil (1) nach einem der vorhergehenden Ansprüche, **dadurch gekennzeichnet, dass** der Querschnitt wenigstens eines Strömungskanals (6) zumindest im Bereich der Anströmseite (A), vorzugsweise auf der ganzen Länge zwischen der Anströmseite (A) und der Abströmseite (B), rund oder viereckig ausgebildet ist.

9. Lüftungsbauteil (1) nach einem der Ansprüche 1 bis 9, **dadurch gekennzeichnet, dass** der Querschnitt wenigstens eines Strömungskanals (6) zumindest im Bereich der Abströmseite (B), vorzugsweise auf der ganzen Länge zwischen der Anströmseite (A) und der Abströmseite (B), rund oder viereckig ausgebildet ist.

10. Lüftungsbauteil (1) nach einem der Ansprüche 2 bis 9, **dadurch gekennzeichnet, dass** zwischen der Abströmseite (B) der Blende (9) und dem Radialventilator (3) eine trichterförmig zulaufende, insbesondere in Strömungsrichtung (4) gesehen trichterförmig zulaufende, Einlaufdüse (11) vorgesehen ist.

11. Lüftungsbauteil (1) nach dem vorhergehenden Anspruch, **dadurch gekennzeichnet, dass** die engste Stelle des Querschnittes wenigstens eines Strömungskanals (6) im Bereich der Abströmseite (B) nicht kleiner ist als der Einlaufdurchmesser der Einlaufdüse (11).

12. Lüftungsbauteil (1) nach einem der Ansprüche 2 bis 11, **dadurch gekennzeichnet, dass** die engste Stelle des Querschnittes wenigstens eines Strömungskanals (6) im Bereich der Abströmseite (B) nicht kleiner ist als der Durchmesser der Öffnung (10) in der Blende (9).

13. Lüftungsbauteil (1) nach einem der Ansprüche 10 bis 12, **dadurch gekennzeichnet, dass** sich der Rand der engsten Stelle des Querschnittes wenigstens eines Strömungskanals (6) im Bereich der Abströmseite (B) unmittelbar an den Rand der Öffnung (10) in der Blende (9) bzw. den Einlaufdurchmesser der Einlaufdüse (11) anschließt und insbesondere auf diesem aufliegt.

14. Lüftungsbauteil (1) nach einem der vorhergehenden Ansprüche, **dadurch gekennzeichnet, dass** das Schalldämm- und/oder Schalldämpfungsmaterial (5) anströmseitig einen runden oder abgeschrägten Übergang zur Innenfläche (7) aufweist.

15. Lüftungsbauteil (1) nach einem der Ansprüche 2 bis 14, **dadurch gekennzeichnet, dass** der anströmseitige Rand der Öffnung (10) in der Blende (9) abgerundet oder abgeschrägt ausgebildet ist.

16. Lüftungsbauteil (1) nach einem der vorhergehenden Ansprüche, **dadurch gekennzeichnet, dass** das Lüftungsbauteil (1) mit zumindest einem weiteren Lüftungsbauteil (1) in einem gemeinsamen Gesamtgehäuse (14) vorgesehen ist, wobei zumindest zwei Lüftungsbauteile (1), vorzugsweise alle Lüftungsbauteile (1), in Strömungsrichtung (4) gesehen nebeneinander und/oder übereinander angeordnet sind.

## Claims

1. Ventilation component (1), comprising a channel-shaped housing with circumferentially arranged housing walls (2) of preferably rectangular or square cross-section, wherein at least one radial fan (3) is arranged in the housing, and wherein, in the region of the housing walls (2) upstream of the radial fan (3) seen in the direction of flow (4), at least one soundproofing and/or sound-damping material (5) is provided, circumferentially and preferably directly on the housing walls (2), preferably arranged centrally and leaving the flow channel (6) clear, **characterized in that** the radial fan (3) comprises a soundproofing splitter (12), arranged behind the radial fan (3) when seen in the direction of flow (4), wherein the region between the longitudinal and/or transverse outer dimensions of the splitter (12) is filled at least in parts and preferably completely with sound absorption material, wherein the splitter (12) is arranged at a distance from the housing walls (2), and therefore the splitter (12) is surrounded on all sides by a circumferential free space (13) for the flowing of the gas, such that the splitter (12) can be flowed around on all sides by the flowing gas.

2. Ventilation component (1) according to the preceding claim, **characterised in that** a baffle (9) is mounted upstream of at least one radial fan (5), seen in the direction of flow (4), wherein the baffle (9) comprises an opening (10) for the passage of the flowing medium to the suction region of the fan.

3. Ventilation component (1) according to one of the preceding claims, **characterised in that** at least one soundproofing and/or sound-damping material (5) comprises at least one inner surface (7) delimiting the flow channel (6) and an outer surface (8) facing towards the inner side of the housing, and the outer surface (8) of the soundproofing and/or sound-damping material (5) is in contact on the inner side of the housing or, with the formation of a gap (s), is located at a distance from the inner side of the housing.

4. Ventilation component (1) according to any one of claims 2 or 3, **characterised in that** the outflow-side end of at least one soundproofing and/or sound-damping material (5) is in contact with the inflow side (A) of the baffle (9) or, with the formation of a gap, (a) is located at a distance from the inflow side of the baffle (9).

5. Ventilation component (1) according to any one of the preceding claims, **characterised in that** the cross-section of at least one soundproofing and/or sound-damping material (5) is configured as a circumferential single-part element.

6. Ventilation component (1) according to any one of claims 1 to 4, **characterised in that the** cross-section of at least one soundproofing and/or sound-damping material (5) consists of at least two, and preferably four, part elements.

7. Ventilation component (1) according to any one of the preceding claims, **characterised in that** the cross-section of at least one flow channel (6), seen in the direction of flow (4), is either constant or reduces in size, in particular constantly.

8. Ventilation component (1) according to any one of the preceding claims, **characterised in that** the cross-section of at least one flow channel (6) is configured, at least in the region of the inflow side (A), and preferably on the entire length between the inflow side (A) and the outflow side (B), as circular or square.

9. Ventilation component (1) according to any one of claims 1 to 9, **characterised in that** the cross-section of at least one flow channel (6) is configured, at least in the region of the outflow side (B), and preferably on the entire length between the inflow side (A) and the outflow side (B), as circular or square.

10. Ventilation component (1) according to any one of claims 2 to 9, **characterised in that** an inlet nozzle (11) is provided between the outflow side (B) of the baffle (9) and the radial fan (3), which runs in the form of a funnel, in particular in the form of a funnel when seen in the direction of flow (4).

11. Ventilation component (1) according to any one of the preceding claims, **characterised in that** the narrowest point of the cross-section of at least one flow channel (6) in the region of the outflow side (B) is not smaller than the inlet diameter of the inlet nozzle (11).

12. Ventilation component (1) according to any one of claims 2 to 11, **characterised in that** the narrowest point of the cross-section of at least one flow channel (6) in the region of the outflow side (B) is not smaller than the diameter of the opening (10) in the baffle (9).

13. Ventilation component (1) according to one of claims 10 to 12, **characterised in that** the edge of the narrowest point of the cross-section of at least one flow channel (6) in the outflow side (B) connects directly to the edge of the opening (10) in the baffle (9) or the inlet diameter of the inlet nozzle (11) and, in particular, lies on this.

14. Ventilation component (1) according to any one of the preceding claims, **characterised in that** the soundproofing and/or sound-damping material (5) exhibits on the inflow side a circular or oblique transition to the inner surface (7).

15. Ventilation component (1) according to one of claims 2 to 14, **characterised in that** the inflow-side edge of the opening (10) in the baffle (9) is configured as rounded or oblique.

16. Ventilation component (1) according to any one of the preceding claims, **characterised in that** the ventilation component (1) is provided with at least one further ventilation component (1) in a common overall housing (14), wherein at least two ventilation components (1), and preferably all the ventilation components (1), seen in the direction of flow (4), are arranged next to one another and/or above one another.

## Revendications

1. Pièce structurelle de ventilation (1) munie d'un boîtier en forme de canal à parois (2) ceinturant la périphérie et présentant, de préférence, une section transversale respectivement rectangulaire ou carrée, au moins un ventilateur radial (3) étant logé dans ledit boîtier, sachant qu'il est prévu, dans la région desdites parois (2) du boîtier qui précède ledit ventilateur radial (3) en considérant dans la direction (4) de l'écoulement, au moins un matériau périphérique (5) d'insonorisation et/ou d'isolation phonique prévu, de préférence, directement sur lesdites parois (2) du boîtier et réservant au moins un canal d'écoulement (6) notamment situé au centre, **caractérisée par le fait que** le ventilateur radial (3) comporte un atténuateur (12) disposé, en vue de l'insonorisation, derrière ledit ventilateur radial (3) en considérant dans la direction (4) de l'écoulement, sachant que la région située entre les cotes extérieures longitudinales et/ou transversales dudit atténuateur (12) est emplie de matériau d'absorption acoustique, au moins par zones et de préférence intégralement, l'atténuateur (12) étant implanté à distance des parois (2) du boîtier, si bien que ledit atténuateur (12) est entouré, de toutes parts, par un espace libre périphérique (13) affecté à la circulation du gaz, de telle sorte que ledit atténuateur (12) puisse être cerné, de tous côtés, par ledit gaz en circulation.

2. Pièce structurelle de ventilation (1) selon la revendication précédente, **caractérisée par le fait qu'**un diaphragme (9) est implanté en amont d'au moins un ventilateur radial (5) en considérant dans la direction (4) de l'écoulement, ledit diaphragme (9) présentant un orifice (10) dévolu au passage du fluide en circulation vers la zone d'aspiration dudit ventilateur.

3. Pièce structurelle de ventilation (1) selon l'une des revendications précédentes, **caractérisée par le fait qu'**au moins un matériau (5) d'insonorisation et/ou d'isolation phonique comporte au moins une surface intérieure (7), délimitant le canal d'écoulement (6), et une surface extérieure (8) tournée vers la face interne du boîtier, ladite surface extérieure (8) dudit matériau (5) d'insonorisation et/ou d'isolation phonique étant en applique contre ladite face interne du boîtier, ou étant espacée de la face interne dudit boîtier, avec formation d'un interstice (s).

4. Pièce structurelle de ventilation (1) selon l'une des revendications 2 ou 3, **caractérisée par le fait que** l'extrémité d'au moins un matériau (5) d'insonorisation et/ou d'isolation phonique, située côté sortie, est en applique contre le côté afflux (A) du diaphragme (9) ou est espacée dudit côté afflux dudit diaphragme (9), avec formation d'un interstice (a).

5. Pièce structurelle de ventilation (1) selon l'une des revendications précédentes, **caractérisée par le fait que** la section transversale d'au moins un matériau (5) d'insonorisation et/ou d'isolation phonique se présente comme un élément monobloc dans le sens périphérique.

6. Pièce structurelle de ventilation (1) selon l'une des revendications 1 à 4, **caractérisée par le fait que** la section transversale d'au moins un matériau (5) d'insonorisation et/ou d'isolation phonique est composée d'au moins deux, de préférence de quatre éléments partiels.

7. Pièce structurelle de ventilation (1) selon l'une des revendications précédentes, **caractérisée par le fait que** la section transversale d'au moins un canal d'écoulement (6) est constante, ou bien s'amenuise notamment de manière continue en considérant dans la direction (4) de l'écoulement.

8. Pièce structurelle de ventilation (1) selon l'une des revendications précédentes, **caractérisée par le fait que** la section transversale d'au moins un canal d'écoulement (6) est de réalisation ronde ou carrée, au moins dans la région du côté afflux (A), de préférence sur toute la longueur entre ledit côté afflux (A) et le côté sortie (B).

9. Pièce structurelle de ventilation (1) selon l'une des revendications 1 à 9, **caractérisée par le fait que** la section transversale d'au moins un canal d'écoulement (6) est de réalisation ronde ou carrée, au moins dans la région du côté sortie (B), de préférence sur toute la longueur entre le côté afflux (A) et ledit côté sortie (B).

10. Pièce structurelle de ventilation (1) selon l'une des revendications 2 à 9, **caractérisée par le fait qu'**une buse d'admission (11) à achèvement infundibuliforme, s'achevant en forme d'entonnoir en considérant notamment dans la direction (4) de l'écoulement, est prévue entre le côté sortie (B) du diaphragme (9) et le ventilateur radial (3).

11. Pièce structurelle de ventilation (1) selon la revendication précédente, **caractérisée par le fait que**, dans la région du côté sortie (B), la zone la plus étroite de la section transversale d'au moins un canal d'écoulement (6) n'est pas plus petite que le diamètre d'arrivée de la buse d'admission (11).

12. Pièce structurelle de ventilation (1) selon l'une des revendications 2 à 11, **caractérisée par le fait que**, dans la région du côté sortie (B), la zone la plus étroite de la section transversale d'au moins un canal d'écoulement (6) n'est pas plus petite que le diamètre de l'orifice (10) pratiqué dans le diaphragme (9).

13. Pièce structurelle de ventilation (1) selon l'une des revendications 10 à 12, **caractérisée par le fait que**, dans la région du côté sortie (B), le bord de la zone la plus étroite de la section transversale d'au moins un canal d'écoulement (6) se rattache directement au bord de l'orifice (10) pratiqué dans le diaphragme (9) ou, respectivement, au diamètre d'arrivée de la buse d'admission (11), et repose notamment sur ce dernier.

14. Pièce structurelle de ventilation (1) selon l'une des revendications précédentes, **caractérisée par le fait que** le matériau (5) d'insonorisation et/ou d'isolation phonique présente, côté afflux, une transition ronde ou biseautée vers la surface intérieure (7).

15. Pièce structurelle de ventilation (1) selon l'une des revendications 2 à 14, **caractérisée par le fait que** le bord de l'orifice (10) pratiqué dans le diaphragme (9), qui est situé côté afflux, est de réalisation arrondie ou biseautée.

16. Pièce structurelle de ventilation (1) selon l'une des revendications précédentes, **caractérisée par le fait que** ladite pièce structurelle de ventilation (1) est prévue dans un boîtier d'ensemble (14) commun, avec au moins une autre pièce structurelle de ventilation (1), sachant qu'au moins deux pièces structurelles de ventilation (1), de préférence toutes les pièces structurelles de ventilation (1), sont agencées en juxtaposition et/ou en superposition en considérant dans la direction (4) de l'écoulement.
